# DEMANDE DE BREVET EUROPEEN

(11) **EP 0 164 151 A1**
(43) Date de publication de la demande: **11.12.1985**
(21) Numéro de dépôt: 85200684.0
(22) Date de dépôt: 02.05.1985
(51) Int. Cl.: B21D 31/04

(54) **Procédé d'obtention de métal déployé et structure en métal déployé réalisée suivant ce procédé**

(30) Priorité: 15.05.1984 BE 6047970
(71) Demandeur: METAL DEPLOYE BELGE S.A., B-4200 Sclessin (BE)
(72) Inventeur: Falcq, René, B-4920 Chaudfontaine (BE)
(74) Mandataire: Dellicour, Paul (BE)

(57) **Abrégé**

Le procédé consiste à déposer la tôle (3) à déployer sur une table (4) faisant avec la direction du déplacement du couteau supérieur dentelé (1) un angle a, tel que:

Suivant le procédé on utilise un couteau dentelé supérieur (1) et un couteau droit inférieur (2) taillés suivant l'angle α.

## Description

La présente invention concerne un procédé d'obtention du métal déployé par déployage d'une tôle et a pour objet de réaliser un métal déployé dont les noeuds et les lanières se présentent dans des plans perpendiculaires à la surface de la feuille de métal déployé.

L'invention a pour but d'obtenir un métal déployé beaucoup plus rigide, à poids égal, que le métal déployé traditionnel, dont les noeuds et les lanières sont inclinés par rapport à la surface de la feuille, et cela d'autant plus que le rapport :

Le procédé suivant l'invention s'applique à des machines à déployer connues comportant un couteau dentelé supérieur et un couteau droit inférieur.

Suivant l'invention le procédé d'obtention d'un métal déployé perfectionné, tel que décrit ci-dessus, est caractérisé en ce qu'il consiste à déposer la tôle à déployer sur une table faisant avec la direction du déplacement du couteau supérieur dentelé un angle α, tel que :

Egalement suivant l'invention, le procédé consiste à utiliser un couteau dentelé supérieur et un couteau droit inférieur taillés suivant l'angle α.

L'invention est décrite maintenant sur la base du dessin schématique annexé, à titre d'exemple uniquement, montrant en :
Figure 1 une vue du déployage d'une tôle suivant le procédé conforme à l'invention, et
Figure 2 une vue d'un élément de structure en métal déployé réalisé suivant l'invention.

Dans une machine pour le déployage d'une tôle utilisée suivant l'invention on retrouve comme dans les machines traditionnelles un couteau dentelé supérieur 1 et un couteau droit inférieur 2.

Les mouvements habituels d'avance de la tôle 3 et de déplacement transversal d'une demi-maille, soit du couteau 1, soit de la tôle 3, s'effectuent de la même manière que dans les machines à déployer bien connues.

Pour réaliser l'objet de l'invention, le procédé consiste à déposer la tôle 3 sur la table 4 faisant avec la direction du déplacement du couteau supérieur 1 un angle α, tel que : Pour réaliser le procédé le couteau dentelé supérieur 1 et le couteau droit inférieur 2 sont taillés suivant le même angle α.

On obtient grâce au procédé suivant l'invention une structure en métal déployé, dont les noeuds et les lanières se présentent dans des plans perpendiculaires à la surface de ladite structure, ce qui augmente la rigidité du métal déployé.

## Revendications

1. Procédé d'obtention d'un métal déployé, dont les noeuds et les lanières se présentent dans des plans perpendiculaires à la surface de la feuille de métal déployé, caractérisé en ce qu'il consiste à déposer la tôle (3) à déployer sur une table (4) faisant avec la direction du déplacement du couteau supérieur dentelé (1) un angle α, tel que :

2. Procédé suivant la revendication 1, caractérisé en ce qu'il consiste à utiliser un couteau dentelé supérieur (1) et un couteau droit inférieur (2) taillés suivant l'angle α.

3. Structure en métal déployé réalisée suivant le procédé décrit dans la revendication 1 ou 2.
